# EUROPÄISCHE PATENTSCHRIFT

(11) **EP 4 285 786 B1**
(45) Veröffentlichungstag und Bekanntmachung des Hinweises auf die Patenterteilung: **02.07.2025**
(21) Anmeldenummer: 23172636.5
(22) Anmeldetag: 10.05.2023
(51) Int. Cl.: A47B 5/00, A47B 1/04, A47F 10/06

(54) **TISCHANLAGE**
TABLE ASSEMBLY
INSTALLATION DE TABLE

(30) Priorität: 31.05.2022 DE 202022103086 U
(43) Veröffentlichungstag der Anmeldung: 06.12.2023
(73) Patentinhaber: Hillebrand, Bernard-Felix, 48565 Steinfurt (DE)
(72) Erfinder: Hillebrand, Bernard-Felix, 48565 Steinfurt (DE)
(74) Vertreter: Patentanwälte Olbricht Buchhold Keulertz

(56) Entgegenhaltungen:
- EP-A2- 0 788 820
- DE-A1- 102017 121 133
- DE-C1- 3 602 342
- FR-A1- 3 023 693

## Beschreibung

Die Erfindung betrifft eine Tischanlage nach dem Oberbegriff des Anspruchs 1.

Gattungsgemäße Tischanlagen sind aus der Praxis bekannt, zum Beispiel unter der Bezeichnung "Ausziehtisch". Eine oder zwei Erweiterungsplatten können unterhalb der Tischplatte angebracht sein, so dass ihre Ruhestellung definiert innerhalb des Tisches vorgesehen ist. Die Tischplatte kann abgehoben werden, um die Erweiterungsplatte entnehmen und in ihre Arbeitsstellung bringen zu können, woraufhin die Tischplatte wieder montiert wird. In einer anderen Ausgestaltung kann vorgesehen sein, die eine oder mehreren Erweiterungsplatten vom Tisch entfernt zu lagern, z.B. in einem separaten, von dem Tisch entfernten Raum, so dass ihre Ruhestellung frei bestimmbar ist. Oder die Tischplatte kann geteilt sein, so dass ihre beiden Teile mittels eines Führungsbeschlags auseinander bewegt werden können. Die Handhabung der Tischplatte und / oder der einen oder mehreren Erweiterungsplatten erfordert einen gewissen Kraftaufwand.

In einer anderen Ausgestaltung ist vorgesehen, nicht nur die Tischplatte, sondern auch die eine oder zwei Erweiterungsplatten mittels eines Führungsbeschlags zu bewegen. Dies ermöglicht die Handhabung der Tischplatte und der einen oder mehreren Erweiterungsplatte mit einem möglichst geringem Kraftaufwand, erfordert aber eine optisch massive Ausgestaltung des Tisches, um eine unauffällige Unterbringung der einen oder mehreren Erweiterungsplatten sowie auch des Führungsbeschlags zu ermöglichen.

Aus der EP 0 788 820 A2, DE 36 02 342 C1, FR 3 023 693 A1 und der DE 20 2017 121 133 A1 sind jeweils Tischanlagen bekannt, die eine Tischplatte und eine Ergänzungsplatte aufweisen:
Die EP 0 788 820 A2, die den am nächsten kommenden Stand der Technik bildet, zeigt einen Tisch, der in einem Innenraum steht, und dessen Tischplatte durch eine Ergänzungsplatte abgedeckt werden kann, die bei Bedarf von der Raumdecke herabgelassen wird. Beispielsweise kann ein Billardtisch mittels der Ergänzungsplatte abgedeckt und somit anderweitig als zum Billardspielen genutzt werden. Die Ergänzungsplatte kann durch Kupplungselemente mit dem darunter befindlichen Tisch verbunden werden.

Die DE 36 02 342 C1 zeigt einen Tisch mit einer ringförmigen Tischplatte. Bei Bedarf kann eine Ergänzungsplatte von oben oder von unten an die Tischplatte herangeführt werden, so dass eine Tischplatte mit unveränderten Außenabmessungen, aber größerer Tischplattenfläche bereitgestellt wird. Bei Selbstbedienungseinrichtungen kann mittels der Ergänzungsplatte z. B. Geschirr mit Speisen auf diese Weise an den Tisch geliefert werden.

Die FR 3 023 693 A1 zeigt einen Tisch mit zwei Tischplatten. Eine erste, kreisrunde Tischplatte ist über ein zentral angeordnetes Tischbein abgestützt, welches als Gewindestange ausgestaltet ist. Eine zweite, ringförmige Tischplatte ist höhenverstellbar, indem sie an einer Mutter gehalten ist, welche auf der Gewindestange läuft. Die zweite, ringförmige Tischplatte weist eine Aussparung auf, in welcher die erste, kreisrunde Tischplatte aufgenommen werden kann. So kann die zweite, ringförmige äußere Tischplatte wahlweise unterhalb oder oberhalb der ersten Tischplatte angeordnet werden oder höhengleich mit der ersten Tischplatte eine einheitliche, größere Tischplattenfläche bilden. Durch diese Verstellbarkeit kann der Tisch an unterschiedliche Nutzungsmöglichkeiten angepasst werden.

Die DE 10 2017 121 133 A1 zeigt ebenfalls einen Tisch mit einer ringförmigen Außenplatte und einer Innenplatte, jedoch ist hier die Außenplatte feststehend und die Innenplatte drehbar ausgestaltet. Die Innenplatte ist elektrisch angetrieben und besonders bedienungsfreundlich. Dadurch, dass die Innenplatte zudem von einer Trägerplatte oder einem Trägergestell abnehmbar ist, können sowohl die Innenplatte von unten als auch der darunter befindliche Raum einer Hohlsäule, die das Tischbein des Tisches bildet, gereinigt werden.

Der Erfindung liegt die Aufgabe zugrunde, eine gattungsgemäße Tischanlage dahingehend zu verbessern, dass der Tisch, insbesondere im Bereich seiner Tischplatte, optisch schlank ausgestaltet werden kann und die Handhabung der Erweiterungsplatte keinen Kraftaufwand erfordert.

Diese Aufgabe wird durch eine Tischanlage mit den Merkmalen des Anspruchs 1 gelöst. Merkmale der Erfindung werden nachfolgend erörtert, wobei vorteilhafte Ausgestaltungen der Erfindung unter anderem in den Unteransprüchen beschrieben werden.

Die Erfindung schlägt mit anderen Worten vor, die Erweiterungsplatte höhenbeweglich zu lagern, so dass sie aus ihrer Arbeitsstellung, in welcher sie die Tischplatte erweitert, nach oben angehoben werden kann in eine angehobene Ruhestellung, in der sie sich im Abstand oberhalb von der Tischplatte befindet, beispielsweise unterhalb der Raumdecke, wenn die Tischanlage in einem Innenraum aufgebaut ist. Die Anordnung unterhalb der Raumdecke, ggf. optisch unsichtbar innerhalb einer abgesenkten Decke, ermöglicht größere konstruktive Freiheiten bei der Ausgestaltung des Tisches, insbesondere der Tischplatte, da dort die Unterbringung der Erweiterungsplatte nicht vorgesehen zu werden muss.

Das Anheben und Absenken der Erweiterungsplatte, also deren Bewegung zwischen ihrer Ruhestellung und ihrer Arbeitsstellung, kann mit an sich bekannten, kraftsparenden Hebemitteln erfolgen, beispielsweise manuell mittels eines Flaschenzugs, insbesondere jedoch elektromotorisch, da üblicherweise ohnehin im Bereich einer Raumdecke elektrische Energie verfügbar ist, beispielsweise zur Raumbeleuchtung. Flexible Zugelemente zu verwenden, beispielsweise Ketten, Bänder oder Seile, ermöglicht es, diese Zugelemente aufzuwickeln und im Vergleich zu beispielsweise teleskopierbaren Elementen erheblich platzsparender unterzubringen, selbst wenn eine vergleichsweise große Hubhöhe von mehreren Metern ermöglicht werden soll.

Aus ihrer angehobenen Ruhestellung, beispielsweise im Bereich einer Raumdecke, kann die Erweiterungsplatte in eine Arbeitsstellung abgesenkt werden, in welcher sie die Tischplatte erweitert. Hierzu ist die Erweiterungsplatte an einem Halter gehalten, der gemeinsam mit der Erweiterungsplatte höhenbeweglich und der mit den erwähnten Hebemitteln verbunden ist. Die Erweiterungsplatte ist über Kupplungselemente lösbar mit dem Halter verbunden, so dass sie in ihrer Ruhestellung an dem Halter hängend aufbewahrt werden kann, andererseits jedoch wahlweise von dem Halter getrennt werden kann, nachdem sie mittels des Halters und der Hebemittel in ihre Arbeitsstellung abgesenkt worden ist. Wenn sich die Erweiterungsplatte in ihrer Arbeitsstellung befindet, kann der Halter mittels der Hebemittel wieder in die Ruhestellung zurückbewegt werden, so dass diese Elemente der Tischanlage erneut optisch unauffällig im Bereich der Raumdecke untergebracht sind.

Da die Erweiterungsplatte lediglich abgesenkt oder angehoben wird, ist es nicht erforderlich, eine oder mehrere Erweiterungsplatten zu falten oder die Tischplatte zu handhaben, um den Anschluss der Erweiterungsplatte zu ermöglichen. Ebenso ist es nicht erforderlich, Erweiterungsplatten manuell herbeizuschaffen und zu tragen, die in größerer Entfernung vom Tisch in ihrer Ruhestellung gelagert werden, verbunden mit den Vorteilen, dass die in ihrer Ruhestellung gelagerten Erweiterungsplatten weder in einem Keller der Gefahr von Hochwasser- oder Überflutungsschäden noch der Gefahr von mechanischen Beschädigungen durch Anstoßen ausgesetzt sind, sowie weiterhin verbunden mit dem Vorteil, dass die in Entfernung von der Tischplatte gelagerte Erweiterungsplatte keinen Platzbedarf oder Stauraum erfordert, der anderweitig für die Unterbringung von beispielsweise Klappstühlen, Beistelltischchen, Klappleitern oder dergleichen genutzt werden könnte, so dass die für solche Zwecke ansonsten üblichen Stauräume nach wie vor für derartige Zwecke verfügbar sind. Dadurch, dass die Erweiterungsplatte nicht im Tisch selbst, beispielsweise unterhalb der Tischplatte ihre Ruhestellung einnimmt, kann der Tisch eine geringe Plattenstärke der Tischplatte aufweisen.

Erfindungsgemäß verläuft tiefer als die Tischplatten-Oberfläche ein umlaufender, nach außen ragender Flansch, auf dem die Erweiterungsplatte in ihrer Arbeitsstellung abgestützt ist. Auf diese Weise ist eine versehentliche Betätigung beweglicher Stützelemente ausgeschlossen, so dass ein sicherer Halt der Erweiterungsplatte in ihrer Arbeitsstellung zuverlässig gewährleistet ist.

Der erwähnte Flansch kann in Form eines Absatzes in der Tischplatte selbst ausgestaltet sein. Wenn jedoch die Tischplatte drehbar gelagert ist, wäre in diesem Fall die Erweiterungsplatte gemeinsam mit der Tischplatte drehbar. Daher kann die Tischplatte getrennt von dem Flansch ausgestaltet sein, z.B. indem der Flansch durch eine eigene Platte geschaffen wird, die als Unterplatte bezeichnet werden kann und deren Durchmesser größer ist als der Durchmesser der auf der Unterplatte drehbar gelagerten Tischplatte. Dadurch, dass der Flansch tiefer als die Tischplatten-Oberfläche verläuft, besteht die Möglichkeit, dass die Oberflächen der Tischplatte und der Erweiterungsplatte praktisch niveaugleich verlaufen können

Um die Erweiterungsplatte zuverlässig so an die Tischplatte heranführen zu können, dass eine gemeinsame, vergleichsweise größere Tischfläche geschaffen wird, ist in einer Ausgestaltung die Tischplatte ortsfest in Bezug auf ihre Position über der Bodenfläche fixiert, auf welcher der Tisch steht. Zusammen mit dieser ortsfesten Fixierung der Tischplatte ist auch die Erweiterungsplatte ortsfest in Bezug auf ihre Position an einer Raumdecke über der Tischplatte fixiert. Für die Anwendung der Tischanlage in Innenräumen ist auf diese Weise eine unauffällige Unterbringung der Erweiterungsplatte an der Zimmerdecke oder innerhalb einer abgehängten Zimmerdecke ermöglicht.

In einer dazu alternativen, anderen Ausgestaltung sind die Tischplatte und die Erweiterungsplatte an einem gemeinsamen Träger übereinander angeordnet. Dies ermöglicht die Installation der Tischanlage außerhalb eines geschlossenen Raums. Beispielsweise kann die Tischplatte ein kleines Cocktailtischen zwischen zwei Stühlen oder Liegen an einem Pool oder in einem Garten oder auf einer Terrasse bilden, welches beispielsweise für die Ablage von Getränken, Büchern, Sonnenbrillen oder dergleichen genutzt werden kann. Wenn die Erweiterungsplatte abgesenkt wird, kann die Tischplatte zu einem Tisch erweitert werden, an dem gearbeitet, gespielt oder gegessen werden kann. Der dazu vorgesehene Träger kann säulenförmig vertikal verlaufen, wie bei einem Sonnenschirm, oder er kann bogenförmig, annähernd C-förmig verlaufen, so dass der Platz über der Tischplatte ungehindert frei zugänglich ist. Da diese Ausgestaltung der Tischanlage insbesondere für die Verwendung im Freien vorgesehen sein kann, kann die Erweiterungsplatte beispielsweise unterhalb eines Baldachins ihre Ruhestellung einnehmen, so dass der Baldachin gleichzeitig sowohl als Sonnenschirm dient als auch eine optisch unauffällige Unterbringung der Erweiterungsplatte und der Hebemittel ermöglicht.

Der erwähnte Träger, an dem sowohl die Tischplatte als auch die Erweiterungsplatte gehalten sind, kann in einer Ausgestaltung Räder, Rollen oder Gleitelemente aufweisen, mittels welcher er auf der Bodenfläche ortsveränderlich beweglich ist. Dies erleichtert es, die Tischanlage für die Nutzungssaison aus einem Winterlager zu holen und nach der Saison wieder dorthin zurückzubringen, oder auch während der Benutzung zu unterschiedlichen gewünschten Aufstellorten zu verbringen.

Besonders erfinderische Weiterentwicklungen der Tischanlage betreffen eine Beleuchtungseinrichtung. In einer Ausgestaltung der Tischanlage weist der Halter wenigstens eine Leuchte mit einem abwärts gerichteten Lichtaustritt auf. Auf diese Weise kann die Anwesenheit des Halters kaschiert werden und der Halter optisch unauffällig als Deckenleuchte dienen. Je nach Ausgestaltung der Kupplungselemente kann vorgesehen sein, dass der Halter niemals von der Erweiterungsplatte verdeckt ist, sondern sich vielmehr neben der Erweiterungsplatte auch dann befindet, wenn die Erweiterungsplatte in ihrer Ruhestellung gehalten ist. Aber auch wenn die Erweiterungsplatte in ihrer Ruhestellung den Halter nach unten hin verdeckt, kann die Leuchte im oder am Halter vorgesehen sein, denn wenn der Halter von der abgesenkten Erweiterungsplatte getrennt worden ist und sich wieder oberhalb der Tischplatte in der Ruhestellung befindet, ist seine Unterseite ersichtlich. Die "Halter-Leuchte" kann je nach Ausgestaltung einen sinnvollen Beitrag zur Raumbeleuchtung leisten, ggf. sogar als Hauptleuchte dienen, oder sie kann zusätzlich zu einer Hauptleuchte als zweite, schwächere "Ambiente"-Beleuchtung dienen. Insbesondere kann vorgesehen sein, dass die "Halter-Leuchte" mittels einer zielgerichtet nach unten strahlenden Ausrichtung des Lichts zur Ausleuchtung der abgesenkten Erweiterungsplatte dient. Es kann nämlich vorgesehen sein, dass eine Tischlampe lediglich die Tischplatte ausreichend ausleuchtet, um die am Tisch sitzenden Personen nicht unangenehm anzuleuchten, wenn lediglich die Tischplatte ohne Erweiterungsplatte genutzt wird. Da der Halter stets an der Raumdecke oder dem erwähnten Träger verbleibt, kann die Leuchte problemlos stets über ein Kabel mit elektrischer Energie versorgt werden.

Auch unabhängig davon, ob die oben erwähnte "Halter-Leuchte" verwirklicht wird, kann für die Erweiterungsplatte vorgesehen sein, dass diese wenigstens eine Leuchte aufweist, die einen abwärts gerichteten Lichtaustritt aufweist. Die Anwesenheit der Erweiterungsplatte in ihrer Ruhestellung wird auf diese Weise optisch unauffällig kaschiert, da die Erweiterungsplatte als Leuchte wirkt.

Ähnlich wie die oben erwähnte "Halter-Leuchte" kann auch die Leuchte in der Erweiterungsplatte einen Beitrag zur Raumbeleuchtung leisten, als Hauptleuchte oder als zweite, schwächere "Ambiente"-Beleuchtung. Die Energieversorgung der Leuchte kann über den Halter erfolgen, der per Kabel einen permanenten Anschluss an eine Spannungsquelle aufweisen kann. Im abgesenkten Zustand der Erweiterungsplatte, wenn diese sich in ihrer Arbeitsstellung befindet, kann die nach unten strahlenden Leuchte ggf. für eine Ambiente-Beleuchtung unter dem Tisch genutzt werden, z. B. mittels LEDs und Akkus, die in die Erweiterungsplatte integriert sind und automatisch aufgeladen werden, wenn die Erweiterungsplatte den Halter kontaktiert und damit auch eine elektrische Anbindung der Erweiterungsplatte an den Halter und eine dort befindliche elektrische Energieversorgung geschaffen wird. Falls die Erweiterungsplatte über einen längeren Zeitraum von mehreren Tagen oder Wochen in ihrer Arbeitsstellung verbleibt und somit vom Halter getrennt bleiben soll, können die Akkus aufgeladen werden, indem die Hubvorrichtung abgesenkt wird und so eine elektrische Verbindung mit den Akkus geschaffen wird, oder indem ein separater Ladeanschluss an der Erweiterungsplatte vorgesehen ist, um die Akkus z.B. über USB, per Ladenetzteil oder ggf. per Powerbank aufladen zu können.

Im Sinne einer weiteren Ausgestaltung einer Ambiente-Beleuchtung bzw. einer die Tischanlage inszenierenden Beleuchtung kann der Halter ein oder mehrere Leuchten aufweisen, welche im gekoppelten Zustand unmittelbar benachbart zur und oberhalb der Erweiterungsplatte angeordnet sind und im Wesentlichen in Erstreckungsrichtung der Erweiterungsplatte bzw. aufwärts gerichtet abstrahlen. Ebenso kann weiterhin vorgesehen sein, dass Leuchtmittel beabstandet von der Erweiterungsplatte am Halter angeordnet sind, welche beispielsweise die einer Geschossdecke zugewandte Oberfläche der Erweiterungsplatte bestrahlen und mittels einer etwaigen, ggf. diffusen Reflexion die Erweiterungsplatte in Szene setzt. Eine derartige Beleuchtungsszenerie ist insbesondere vorteilhaft, das heißt in der Ruhestellung, und während des Absenkens der Erweiterungsplatte wirkungsvoll einsetzbar. Vorteilhafterweise können als Leuchtmittel LEDs, beispielsweise in Gestalt eines LED-Bandes, oder dergleichen mit steuerbar wechselndem Farbspiel vorgesehen sein, um inter alia die Erweiterungsplatte im Raum belichtungstechnisch zu betonen. Die Energieversorgung kann auf dieselbe Weise erfolgen, wie bereits zuvor für die weiteren Beleuchtungselemente beschrieben.

Die Kupplungselemente, welche die Erweiterungsplatte mit dem Halter verbinden, können manuell betätigt werden, so dass z.B. eine Bajonettverriegelung oder eine Verschraubung manuell betätigt wird, wenn sich die Erweiterungsplatte und der Halter in ihrer Arbeitsstellung befinden, um den zunächst abgesenkten Halter von der Erweiterungsplatte zu lösen und anschließend wieder unabhängig von der Erweiterungsplatte anheben zu können, oder um später den Halter wieder mit der Erweiterungsplatte zu verbinden und die Erweiterungsplatte zusammen mit dem Halter in die Ruhestellung anheben zu können. In einer dazu alternativen Ausgestaltung der Tischanlage kann vorgesehen sein, dass die Kupplungselemente nicht nur manuell, sondern (auch) elektrisch betätigt werden können. Eine Verbindung des Halters zu der Raumdecke oder dem Träger existiert ohnehin - z. B. in Form der erwähnten Zugseile. Daher kann auch problemlos eine Energiezufuhr zum Halter geschaffen werden, beispielsweise per Elektrokabel, welche während der Bewegungen des Halters bestehen bleibt, so dass der Halter auch in seinem abgesenkten Zustand mit elektrischer Energie versorgt ist. Ein Bedienelement, beispielsweise ähnlich wie ein Lichtschalter an einer Wand des Raumes, oder mobil in Form einer Fernbedienung, kann dazu genutzt werden, um die ggf. vorgesehene Beleuchtung an dem Halter und / oder an der Erweiterungsplatte zu steuern, und genauso können mittels desselben oder eines ähnlichen Bedienelements die Kupplungselemente angesteuert werden, um den Halter an die Erweiterungsplatte anzukuppeln oder von dieser zu trennen.

Die Kupplungselemente, welche den Halter mit der Erweiterungsplatte wahlweise verbinden, sind in einer als vorteilhaft erachteten Ausgestaltung der Tischanlage formschlüssig wirksam. Beispielsweise können die Kupplungselemente als schwenkbare Riegelhaken, verfahrbare Riegelbolzen, drehbare Schraub- oder Bajonettverriegelungen oder dergl. ausgestaltet sein. Ihre mechanische Wirkungsweise gewährleistet einen sicheren Halt der Erweiterungsplatte auch bei Energieausfall, anders als dies beispielsweise der Fall wäre, wenn Elektromagnete als Kupplungselemente dienen würden und die Kupplung zwischen Halter und Erweiterungsplatte ausschließlich kraftschlüssig wirksam wäre. Besonders vorteilhaft sind Kupplungselemente, die elektrisch betätigbar sind und formschlüssig miteinander zusammenwirken.

Die Tischplatte kann sich beispielsweise ähnlich wie ein Kragarm von einer Wand weg in den Raum erstrecken, so dass die Erweiterungsplatte entweder die Tischplatte in einer einzigen Richtung verlängern würde oder die Tischplatte beispielsweise U-förmig oder C-förmig an drei Seiten erweitern könnte. Bei anderen Ausgestaltungen der Tischanlage kann vorgesehen sein, dass die Erweiterungsplatte die Tischplatte vollständig abdeckt und über die Tischplatte hinausragt, um auf diese Weise eine größere nutzbare Tischfläche bereitzustellen.

In einer Ausgestaltung der Tischanlage umgibt die Erweiterungsplatte die Tischplatte ringförmig, und die Tischplatte ist um eine Hochachse drehbar gelagert, während die Erweiterungsplatte neben der Tischplatte drehfest abgestützt ist. Wenn bei dieser Tischanlage die Erweiterungsplatte ihre Arbeitsstellung neben der Tischplatte einnimmt, bevorzugt in der Art, dass sie die Tischplatte im Wesentlichen niveaugleich erweitert und eine durchgehende Tischplatten-Oberfläche schafft, bildet die Tischplatte nach dem Absenken der Erweiterungsplatte einen Teil der nun insgesamt größeren Tischfläche. Wenn sie in Art eines drehbaren Tabletts drehbar gelagert ist, was auch als "stummer Kellner" oder "Lazy Susan" bezeichnet wird, können am Tisch sitzende Personen einfacher auf unterschiedliche Bereiche der Tischplatte zugreifen. Die Erweiterungsplatte hingegen ist drehfest abgestützt, so dass beispielsweise Besteck und Geschirr ortsfest verbleiben, auch wenn im Inneren der gesamten, größeren Tischfläche die Tischplatte gedreht wird. Insbesondere bei einer kreisrunden Ausgestaltung der Tischplatte kann die beschriebene Drehfunktion verwirklicht werden, ohne nachteilig große Spalten zwischen der Tischplatte und der Erweiterungsplatte in Kauf nehmen zu müssen.

Bei dieser beschriebenen, drehbaren Lagerung der Tischplatte kann vorteilhaft vorgesehen sein, dass die Tischplatte wahlweise drehfest verriegelt werden kann. Wenn nämlich die Tischplatte ohne die Erweiterungsplatte genutzt wird, kann die Drehbarkeit störend wirken, zudem ist aufgrund der nun vergleichsweise geringeren Tischfläche die Erreichbarkeit ohnehin vereinfacht, so dass die Drehbarkeit nicht erforderlich ist. Die Riegelmittel, die zum Feststellen der Tischplatte dienen, können beispielsweise einen beweglichen Riegel aufweisen, der wahlweise in eine Vertiefung der Tischplatte eingreift, die außermittig in der Tischplatte angeordnet ist. Beispielsweise kann der Riegel praktisch unsichtbar unter der Tischplatte und die Vertiefung an deren Unterseite der Tischplatte angeordnet sein.

Falls die Tischplatte drehbar und wahlweise verriegelbar ist, kann in einer Ausgestaltung der Tischanlage vorgesehen sein, dass die beweglichen Riegelmittel, mittels welcher die Tischplatte drehfest verriegelbar ist, über den erwähnten Flansch nach oben ragen und in dieser Stellung die Tischplatte drehfest verriegeln. Die Riegelmittel werden bei dieser Ausgestaltung durch die Erweiterungsplatte belastet, und dabei ist vorgesehen, dass sie durch die Erweiterungsplatte abwärts in eine Freigabestellung bewegt werden, in welcher die Drehverriegelung der Tischplatte aufgehoben ist. Auf diese Weise ist keine manuelle Betätigung eines Bolzens oder ähnlichen Riegelmittels erforderlich, sondern vielmehr erfolgt die Entriegelung der Tischplatte automatisch dann, wenn die Erweiterungsplatte abgesenkt wird, sich auf dem Flansch abstützt und dabei automatisch die Riegelmittel betätigt. Wenn später die Erweiterungsplatte wieder in ihre Ruhestellung angehoben wird und die Riegelmittel beispielsweise federbelastet in ihrer Riegelstellung zurückgedrängt werden, kann durch die jeweilige Drehwinkelstellung der Tischplatte eine Situation gegeben sein, in welcher die Riegelmittel nicht in die oben erwähnte Vertiefung der Tischplatte eingreifen. Dementsprechend kann die Drehverriegelung hergestellt werden, in dem die Tischplatte zunächst manuell langsam gedreht wird, bis die Riegelmittel in die Vertiefung eingreifen können und damit die Tischplatte drehfest verriegelt ist.

Die Riegelmittel, die zur drehfesten Verriegelung der Tischplatte dienen, können in einer besonders bevorzugten Ausgestaltung einen Ring aufweisen, der über dem Flansch verläuft, auf welchem sich die Erweiterungsplatte in ihrer Arbeitsstellung abstützt. Der Ring ist mit dem Riegelelement, welches mit der Tischplatte zusammenwirkt, wirksam verbunden. Durch Federkraft wird der Ring im Abstand über dem Flansch gehalten, wobei die Federkraft so bemessen ist, dass der Ring durch die Erweiterungsplatte gegen die Federwirkung abgesenkt wird, wenn die Erweiterungsplatte in ihrer Arbeitsstellung bewegt wird und sich auf den Ring auflegt. In diesem Fall stützt sich die Erweiterungsplatte indirekt auf dem Flansch ab, nämlich mittels des dazwischen angeordneten, höhenbeweglichen Rings. Auf diese Weise werden eine optisch unauffällige Ausgestaltung und Betätigung der Riegelmittel ermöglicht. Insbesondere wenn der Ring im Querschnitt L-förmig ausgestaltet ist, kann eine praktisch unsichtbare Ausgestaltung der Riegelmittel erreicht werden, indem sich der Ring von dem Rand der Tischplatte aus über den Flansch radial nach außen und dort dann abwärts erstreckt, so dass der Ring die äußere, optisch sichtbare Tischkante bildet, wenn die Erweiterungsplatte nicht montiert ist.

Wenn die Erweiterungsplatte die Tischplatte nicht vollständig abdeckt und auf die Tischplatte aufgelegt wird, sondern wenn sich die Erweiterungsplatte neben der Tischplatte erstreckt, verläuft typischerweise ein Spalt zwischen der Erweiterungsplatte und der Tischplatte. In einer Ausgestaltung der Tischanlage kann vorgesehen sein, dass Magnete, die sich gegenseitig abstoßen, einerseits in der Tischplatte und andererseits in der Erweiterungsplatte in der Art angeordnet sind, dass die Tischplatte innerhalb der sie umgebenden Erweiterungsplatte automatisch zentriert wird.

Die Magnete bewirken eine automatische Ausrichtung der Erweiterungsplatte, wenn diese abgesenkt und neben der Tischplatte abgestützt wird, so dass unansehnliche Stellen, wie sie durch mechanische Beschädigungen oder Abrieb beim Kontakt der Erweiterungsplatte mit der Tischplatte ansonsten ggf. auftreten könnten, vermieden werden können. Es wird weder ein Kantenschutz der Tischplatte benötigt, der als separates Element ausgestaltet wäre, z.B. aus Kunststoff oder Metall bei einer aus Holz oder Holzwerkstoffen bestehenden Platte, noch werden Gleit- oder Führungselemente benötigt, welche die Erweiterungsplatte in die gewünschte Stellung mit Bezug auf die Tischplatte führen würden, und welche entweder sichtbar - und somit optisch nachteilig - wären, oder welche ihrerseits Verschleiß oder Abrieb - und somit optisch nachteilige Spuren - erzeugen würden.

Außerdem bewirken die Magnete eine automatische Zentrierung der Tischplatte innerhalb der sie umgebenden Erweiterungsplatte, sofern die Erweiterungsplatte U- bzw. C-förmig oder als geschlossener Ring sich um die Tischplatte herum erstreckt. Dies bewirkt eine gleichmäßige Spaltbreite zwischen der Tischplatte und der Erweiterungsplatte, was ästhetisch vorteilhaft ist.

Durch diese automatische Zentrierung können die maßlichen Toleranzen der Tischplatte und der Erweiterungsplatte gering gehalten werden, so dass ein Spalt, der zwischen der Tischplatte und Erweiterungsplatte vorgesehen ist, mit einer geringen Spaltbreite konstruktiv geplant werden kann. Im Vergleich zu einer aus Sicherheitsgründen größer bemessenen, konstruktiv eingeplanten Spaltbreite wird so das ästhetische Erscheinungsbild der Tischanlage verbessert, und weiterhin können Nachteile vermieden oder verringert werden, die ansonsten mit größeren Spaltbreiten verbunden sind, beispielsweise bezüglich der Standsicherheit von Gegenständen oder der Möglichkeit, dass Kleinteile in den Spalt fallen können.

Um den Halter zwischen der Ruhe- und der Arbeitsstellung auf und ab bewegen zu können, weisen in einer Ausgestaltung der Tischanlage die Hebemittel mehrere flexible Zugelemente auf, die an den Halter anschließen, und dabei verlaufen die Zugelemente vom Halter aufwärts jeweils zu einer Wickelwelle. Die flexiblen Zugelemente können als Ketten, Bänder oder Seile ausgestaltet sein. Das Aufwickeln auf einer Wickelachse ermöglicht die Verwendung einer preisgünstigen, handelsüblich erhältlichen Technologie, z.B. in Form eines Rollladenmotors samt der für einen Rollladen vorgesehenen Wickelwelle. Dies hat zusätzlich den Vorteil, dass auch die für Rollläden bewährte Sicherungstechnologie übernommen werden kann, nämlich eine Bremse des Rollladenmotors, die erst durch die Energiezufuhr gelöst wird, wenn der Rollladenmotor angesteuert und in Drehung versetzt wird. Eine zuverlässige Sicherung gegen unerwünschte Bewegungen, insbesondere gegen ein unerwünschtes Absenken des Halters, ggf. mitsamt der Erweiterungsplatte, ist auf diese Weise auch bei Ausfall der elektrischen Energieversorgung sichergestellt.

In einer als besonders vorteilhaft erachteten Ausgestaltung können die mehreren Zugelemente, die jeweils zu einer Wickelwelle verlaufen, auf derselben Wickelwelle aufgenommen und nebeneinander aufgewickelt werden. Dies verringert den Bauraumbedarf sowie die Kosten für die Hebemittel, weil nur ein Antriebsmotor und nur eine Wickelwelle erforderlich sind, und diese Ausgestaltung erfordert insbesondere keine Synchronisation mehrerer unterschiedlicher Antriebe.

In einer Ausgestaltung der Tischanlage ist der Halter als Haltering ausgestaltet. Durch die Ausgestaltung als geschlossen umlaufender Ring, kreisförmig oder mehreckig, wird im Unterschied zu einem Balken eine möglichst stabile, pendelarme Führung der Erweiterungsplatte während ihrer Hebe- oder Absenkbewegung unterstützt, weil Zugelemente der Hebemittel nicht nur entlang einer geraden Linie, sondern vielmehr über eine Grundfläche verteilt angeordnet sein können. Im Vergleich dazu, eine derartige flächige Verteilung der Zugelemente mittels eines Kreuzes oder einer ähnlichen Geometrie zu erreichen, weist ein geschlossener Ring eine höhere Stabilität auf.

In einer besonders erfinderischen Weiterentwicklung ist oberhalb der Tischplatte ein wärmegedämmtes Gehäuse angeordnet, dass nach unten hin offen ist. Wenn sich die Erweiterungsplatte in ihrer angehobenen Ruhestellung befindet, schließt sie dieses Gehäuse nach unten hin ab. Güter, die sich auf der Erweiterungsplatte befinden, können daher unter weitgehender Beibehaltung ihrer Temperatur wie in einer Isolierbox gelagert werden. Hierdurch ergibt sich die Möglichkeit, Speisen oder Getränke vorzubereiten und auf der Erweiterungsplatte anzuordnen, diese in die Ruhestellung anzuheben, und später die Erweiterungsplatte nach dem Prinzip "Tischlein deck Dich" mitsamt den vorbereiteten Speisen oder Getränken in die Arbeitsstellung abzusenken.

Um auch über einen längeren Zeitraum sicherstellen zu können, dass die Speisen oder Getränke innerhalb des Gehäuses die gewünschte Temperatur beibehalten, kann die Tischanlage eine Temperiereinheit aufweisen, die ein aktives Temperaturmanagement ermöglicht, mittels welcher der Innenraum des Gehäuses also je nach Ausgestaltung der Temperiereinheit beheizt oder gekühlt werden kann. Insbesondere kann vorteilhaft eine Temperiereinheit Verwendung finden, die wahlweise beides ermöglicht, oder es können zwei unterschiedliche Temperiereinheiten in Form einer Heizung und einer Kühlung Anwendung finden, von denen die jeweils gewünschte Einheit betrieben wird, so dass der Innenraum des Gehäuses mittels derselben oder der jeweils geeigneten Temperiereinheit wahlweise beheizt werden kann, um Speisen warm zu halten, oder gekühlt werden kann, um Salate frisch zu halten oder Getränke zu kühlen.

Die Unterbringung der Hebemittel sowie die Anordnung der Erweiterungsplatte in ihrer Ruhestellung erfordern einen gewissen Platzbedarf. Um diese Elemente optisch möglichst unauffällig unterbringen zu können, kann in einer Ausgestaltung der Tischanlage vorgesehen sein, dass bei Installation der Tischanlage nicht an einem beweglichen Träger, sondern innerhalb eines Raumes im Abstand unter der bereits erwähnten Geschossdecke eine abgehängte Raumdecke angeordnet ist, welche den Raum zumindest optisch nach oben hin begrenzt. In der abgehängten Raumdecke ist eine Öffnung vorgesehen, die von der Erweiterungsplatte abgeschlossen wird, wenn sie sich in ihrer Ruhestellung befindet. Je nachdem, wie die Öffnung ausgestaltet ist und der Übergang der Erweiterungsplatte zu der angrenzenden abgehängten Raumdecke ausgestaltet ist, kann eine optisch besonders unauffällige Anordnung der Erweiterungsplatte in ihrer Ruhestellung erreicht werden. Insbesondere kann erreicht werden, dass die Erweiterungsplatte optisch nicht auffällig tief nach unten in den Raum hineinragt, weil sie teilweise oder vollständig in der abgehängten Raumdecke oder dem Zwischenraum zwischen der Geschossdecke und der Raumdecke aufgenommen wird.

Zudem bieten die abgehängte Raumdecke und der dadurch geschaffene Zwischenraum die Möglichkeit, das oben erwähnte wärmegedämmte Gehäuse und ggf. auch die erwähnte Temperiereinheit optisch unauffällig innerhalb des Zwischenraums anzuordnen. Oder einen Wärmeträger kann durch den Zwischenraum zu dem Gehäuse geführt werden, beispielsweise wenn die Temperiereinheit außerhalb des Raumes angeordnet ist und ein Wärmeträgerfluid an oder in das Gehäuse geführt wird, z.B. Heiß- oder Kaltluft, oder eine Flüssigkeit, die über einen Wärmetauscher ihre Temperatur an den Innenraum des Gehäuses abgibt.

Die Erfindung wird anhand der rein schematischen Darstellungen nachfolgend näher erläutert, wobei einzelne Merkmale oder eine Kombination von Merkmalen der dargestellten Ausführungsbeispiele auch unabhängig von der übrigen Ausgestaltungen der Ausführungsbeispiele bei einer vorschlagsgemäßen Tischanlage verwirklicht sein können. Dabei zeigt
- Fig. 1 bis 4: jeweils einen Vertikalschnitt durch ein erstes Ausführungsbeispiel einer in einem Innenraum angeordneten Tischanlage, in unterschiedlichen Betriebszuständen und Zwischenstellungen
- Fig. 5 und 6: jeweils eine Draufsicht auf die Hebemittel der Tischanlage,
- Fig. 7 und 8: jeweils eine Draufsicht auf den Tisch der Tischanlage in unterschiedlichen Betriebszuständen, und
- Fig. 9: einen Vertikalschnitt durch ein zweites Ausführungsbeispiel der Erfindung.

In Fig. 1 ist eine Tischanlage 1 dargestellt, die in einem Innenraum eines Gebäudes installiert ist, wobei der Raum durch einen Boden 2 und eine Geschossdecke 3 begrenzt ist. In den Boden 2 ist eine Führungshülse 4 eingelassen in die ein Führungszapfen 5 eingesetzt ist. Der Führungszapfen 5 trägt zwei aus einem gleitfreudigen Kunststoff bestehende Führungsringe 6. Ein Tisch 7 weist ein zentrales Tischbein 8 auf, welches als Stahlrohr ausgestaltet ist, auf den Führungszapfen 5 aufgesteckt ist und den Führungsringen 6 spielarm oder sogar spielfrei anliegt. Mittels einer Bodenplatte 9, die mit dem Tischbein 8 verschweißt ist, ist der Tisch 7 kippsicher auf dem Boden 2 abgestützt. Falls der Tisch 7 nicht benötigt wird, kann er von dem Führungszapfen 5 abgenommen und der Führungszapfen 5 aus der Führungshülse 4 herausgezogen werden. Das im Boden 2 auf diese Weise geschaffene Loch, nämlich die Öffnung der Führungshülse 4, kann mittels eines Deckels verschlossen werden.

Der Tisch 7 weist eine kreisrunde Tischplatte 10 auf, die um die Mittelachse des Tisches 7 drehbar gelagert ist und auf einer Unterplatte 11 drehbeweglich aufliegt. Die Unterplatte 11 liegt drehfest auf einer Stützplatte 12 auf, wobei diese drei Platten bei dem dargestellten Ausführungsbeispiel jeweils aus Holzwerkstoffen bestehen. Die Stützplatte 12 liegt ihrerseits auf einem flachen, metallischen Stützteller 14 auf, der ähnlich wie die Bodenplatte 9 mit dem Tischbein 8 verschweißt ist, und der über mehrere Schrauben mit sowohl der Stützplatte 12 als auch der Unterplatte 11 verbunden ist. Die Unterplatte 11 weist von den drei erwähnten Platten den größten Durchmesser auf, so dass sich unterhalb der Tischplatte 10 ein außen ringförmig umlaufender Flansch 15 ergibt.

Oberhalb des Tisches 7, nämlich an der Geschossdecke 3, weist die Tischanlage 1 eine ringförmige Erweiterungsplatte 16 auf, die in Fig. 1 in zwei unterschiedlichen Höhenstellungen dargestellt ist. Vertikal nach unten weisende Pfeile verdeutlichen, dass die Erweiterungsplatte 16 mithilfe eines ringförmigen Halters 17 und mithilfe von Hebemitteln, die mehrere Zugseile 18 umfassen, aus einer oberen Stellung, die als Ruhestellung R der Erweiterungsplatte 16 gekennzeichnet ist, abgesenkt werden kann. Die erwähnten Hebemittel umfassen weiterhin eine Wickelwelle 20, in der ein Rollladenmotor 21 angeordnet ist, sowie mehrere Umlenkrollen 22, über welche die Zugseile 18 von der Wickelwelle 20 zum Halter 17 geführt sind. Eine Abdeckplatte 23 ist unterhalb der Wickelwelle 20 und der Umlenkrolle 22 im Abstand unterhalb der Geschossdecke 3 wahlweise lösbar mittels Bajonettverrieglung gehalten. Durch eine Demontage der Abdeckplatte 23 können die abgedeckten Installationen beispielsweise für Wartungsarbeiten freigelegt werden. Mittig über dem Tisch 7 ist eine Tischleuchte 19 installiert, welche mit einem Seil und Baldachin an der Abdeckplatte 23 befestigt ist. Die Stromversorgung erfolgt über ein Kabel das lang und locker auf der Abdeckplatte 23 liegt.

Fig. 2 zeigt die Erweiterungsplatte 16 in ihrer abgesenkten Stellung, in der sie auf dem Flansch 15 des Tisches 7 aufliegt, und die als Arbeitsstellung A gekennzeichnet ist. Dabei schließt die Erweiterungsplatte 16 in der Art niveaugleich an die Tischplatte 10 an, dass eine praktisch durchgehende, ebene Oberfläche der gesamten erweiterten Tischfläche geschaffen wird. Nach wie vor ist der Halter 17 mit der Erweiterungsplatte 16 verbunden.

Fig. 3 zeigt die Situation, nachdem der Halter 17 von der Erweiterungsplatte 16 getrennt worden ist. Vertikal aufwärtsweisende Pfeile verdeutlichen, dass der Halter 17 sich in einer Aufwärtsbewegung befindet und nun wieder unter die Geschossdecke 3 hochgezogen wird. Zweiteilige Kupplungselemente 24 sind über den Umfang der Erweiterungsplatte 16 bzw. des ringförmigen Halters 17 verteilt angeordnet, sie weisen jeweils zwei miteinander zusammenwirkende Komponenten auf, die in Fig. 3 voneinander getrennt sind und ansonsten die Erweiterungsplatte 16 mit dem Halter 17 verbinden. Beispielsweise kann vorgesehen sein, dass die oberen Komponenten, die im Halter 17 angeordnet sind, als Schraubhülsen ausgestaltet sind, und dass die damit zusammenwirkenden zweiten Komponenten als manuell betätigbare Schrauben ausgestaltet sind, z.B. in Form von Flügelschrauben, die von unten durch die Erweiterungsplatte 16 in die Schraubhülsen eingeschraubt werden können. Wenn der Halter 17 von der Erweiterungsplatte 16 getrennt wird, indem die Flügelschrauben aus den Schraubhülsen herausgeschraubt werden, können die verbleibenden Durchgangsbohrungen in der Erweiterungsplatte 16 durch Einsätze ausgefüllt werden, so dass eine durchgängig ebene Oberfläche der Erweiterungsplatte 16 geschaffen wird.

Weiterhin kann vorgesehen sein, dass in einer anderen Ausgestaltung die zusammenwirkenden Komponenten der Kupplungselemente 24 elektromotorisch betätigt werden können, in dem z.B. eine drehbare Komponente einer Verschraubung, einer Bajonettverriegelung oder dergleichen elektromotorisch angetrieben wird. Aufgrund der Vielzahl infrage kommender und dem Fachmann bekannter Verriegelungstechniken, die für die Kupplungselemente 24 Anwendung finden können, muss hierauf nicht im Einzelnen näher eingegangen werden.

In Fig. 3 ist weiterhin durch einen Rotationspfeil angedeutet, dass die Tischplatte 10 in Art eines Drehtellers drehbeweglich ist. Sollte eine Drehverriegelung der Tischplatte 10 vorgesehen sein, so ist diese entweder manuell oder automatisch, beispielsweise durch die Erweiterungsplatte 16, entriegelt worden.

Fig. 4 zeigt die Situation, wenn der Halter 17 wieder dieselbe Position eingenommen hat, in der er zunächst die Erweiterungsplatte 16 in ihrer Ruhestellung gehalten hatte. Der ringförmige Halter 17 schließt an die Abdeckplatte 23 an, so dass die gesamten Hebemittel nicht erkennbar sind. An der Umfangsfläche 25 oder der Unterkante 26 des Halters 17 können abweichend von dem dargestellten Ausführungsbeispiel Leuchten angeordnet sein, deren Licht abwärtsgerichtet ist, so dass zusätzlich zu der Tischleuchte 19 die gesamte, nun erweiterte Tischfläche auch mittels derartiger Leuchten vollständig ausgeleuchtet werden kann.

Fig. 5 zeigt eine Draufsicht auf die Hebemittel, die sich über der Abdeckplatte 23 befinden: die Wickelwelle 20 mit dem darin angeordneten, in Fig. 5 nicht ersichtlichen Rollladenmotor 21 nimmt nebeneinander, in Längsrichtung der Wickelwelle 20 versetzt, die insgesamt vier Zugseile 18 auf, so dass diese auf unterschiedlichen Abschnitten auf dieselbe Wickelwelle 20 aufgewickelt werden können.

Fig. 6 zeigt dieselbe Draufsicht wie Fig. 5, allerdings in einer Situation, wenn die Erweiterungsplatte 16 angehoben ist und an die Abdeckplatte 23 anschließt.

Fig. 7 zeigt den Tisch 7 in einer Draufsicht, wobei die kreisrunde Tischplatte 10 mit dem mittig darunter angeordneten, gestrichelt angedeuteten Tischbein 8 erkennbar ist sowie die Unterplatte 11, die am gesamten Umfang der Tischplatte 10 radial über die Tischplatte 10 hinausragt und dort den ringförmigen Flansch 15 bildet. Insgesamt sechs Stühle 27 sind um den Tisch 7 herum angeordnet.

Fig. 8 zeigt eine mit Fig. 7 vergleichbare Draufsicht auf den Tisch 7, wobei jedoch die Tischplatte 10 mittels der Erweiterungsplatte 16 erweitert worden ist und auf diese Weise der Umfang des Tisches 7 so vergrößert worden ist, dass der Tisch 7 nun mit 12 Stühlen 27 bestuhlt werden kann. Die an der Erweiterungsplatte 16 befindlichen Komponenten der Kupplungselemente 24 sind ersichtlich, wobei ggf. die Kupplungselemente 24 durch Abdeckplättchen verdeckt sein können.

In Fig. 9 ist ein zweites Ausführungsbeispiel einer Tischanlage 1 dargestellt, bei welchem unterhalb der Geschossdecke 3 eine abgehängte Raumdecke 28 verläuft, so dass ein Zwischenraum 29 zwischen der Geschossdecke 3 und der Raumdecke 28 geschaffen ist. In diesem Zwischenraum 29 ist ein wärmegedämmtes Gehäuse 30 untergebracht, dass nach unten durch die Erweiterungsplatte 16 und die ebenfalls wärmegedämmte Abdeckplatte 23 abgeschlossen ist. Speisen oder Getränke, die sich auf der Erweiterungsplatte 16 befinden, werden dementsprechend innerhalb des Gehäuses 30 auf Temperatur gehalten, wenn sich die Erweiterungsplatte 16 in der Ruhestellung R befindet.

Abgesehen davon, dass das Gehäuse 30 thermisch gedämmt ist, kann es auch aktiv temperiert werden. Hierzu ist eine Temperiereinheit 31 außerhalb des Raumes angeordnet, in dem sich die Tischanlage 1 befindet. Ein Wärmeträgerfluid wird durch Hin- und Rückleitungen 32 bis an das Gehäuse 30 heran und in einen Wärmetauscher 33 geführt. Ein Gebläse 34 dient dazu, die entsprechend temperierte Luft, die sich im Inneren des Gehäuses 30 befindet, durch den Wärmetauscher 33 zu führen und innerhalb des Gehäuses 30 zu verteilen, so dass ein gleichmäßiges Temperaturniveau innerhalb des Gehäuses 30 erreicht wird.

### Bezugszeichen:

- 1: Tischanlage
- 2: Boden
- 3: Geschossdecke
- 4: Führungshülse
- 5: Führungszapfen
- 6: Führungsring
- 7: Tisch
- 8: Tischbein
- 9: Bodenplatte
- 10: Tischplatte
- 11: Unterplatte
- 12: Stützplatte
- 14: Stützteller
- 15: Flansch
- 16: Erweiterungsplatte
- 17: Halter
- 18: Zugseil
- 19: Tischleuchte
- 20: Wickelwelle
- 21: Rollladenmotor
- 22: Umlenkrolle
- 23: Abdeckplatte
- 24: Kupplungselement
- 25: Umfangsfläche
- 26: Unterkante
- 27: Stuhl
- 28: Abgehängte Raumdecke
- 29: Zwischenraum
- 30: Gehäuse
- 31: Temperiereinheit
- 32: Hin- und Rückleitungen
- 33: Wärmetauscher
- 34: Gebläse

## Patentansprüche

1. Tischanlage (1),
mit einer im Abstand über einem Boden (2) gehaltenen Tischplatte (10),
und mit einer Erweiterungsplatte (16), die zwischen einer Ruhestellung und einer die Tischplatte (10) erweiternden Arbeitsstellung beweglich ist, wobei
• die Erweiterungsplatte (16) höhenbeweglich gelagert ist
o zwischen einer angehobenen Ruhestellung (R), in welcher sie sich im Abstand oberhalb von der Tischplatte (10) befindet,
o und einer abgesenkten Arbeitsstellung (A),
• und wobei die Erweiterungsplatte (16) an einem Halter (17) gehalten ist,
o der gemeinsam mit der Erweiterungsplatte (16) höhenbeweglich ist,
o und der mit die Höhenbeweglichkeit ermöglichenden Hebemitteln verbunden ist,
• und wobei die Erweiterungsplatte (16) über Kupplungselemente (24) lösbar mit dem Halter (17) verbunden ist, derart, dass sie wahlweise von dem Halter (17) getrennt oder mit diesem verbunden werden kann,
**dadurch gekennzeichnet,**
**dass** tiefer als die Oberfläche der Tischplatte (10) ein umlaufender, nach außen ragender Flansch (15) verläuft, auf dem die Erweiterungsplatte (16) in ihrer Arbeitsstellung (A) abgestützt ist.

2. Tischanlage nach Anspruch 1,
**dadurch gekennzeichnet,**
**dass** die Tischplatte (10) ortsfest in Bezug auf ihre Position über dem Boden (2) fixiert ist,
und **dass** die Erweiterungsplatte (16) ortsfest in Bezug auf ihre Position an einer Geschossdecke (3) über der Tischplatte (10) fixiert ist.

3. Tischanlage nach Anspruch 1,
**dadurch gekennzeichnet,**
**dass** die Tischplatte (10) und die Erweiterungsplatte (16) an einem gemeinsamen Träger übereinander angeordnet sind.

4. Tischanlage nach einem der vorhergehenden Ansprüche, **dadurch gekennzeichnet,**
**dass** die Kupplungselemente (24) elektrisch betätigbar sind und formschlüssig miteinander zusammenwirken.

5. Tischanlage nach einem der vorhergehenden Ansprüche, **dadurch gekennzeichnet,**
**dass** die Erweiterungsplatte (16) die Tischplatte (10) ringförmig umgibt,
und die Tischplatte (10) um eine Hochachse drehbar gelagert ist,
und die Erweiterungsplatte (16) neben der Tischplatte (10) drehfest abgestützt ist.

6. Tischanlage nach Anspruch 5,
**dadurch gekennzeichnet,**
**dass** die Tischplatte (10) wahlweise drehfest verriegelbar ist.

7. Tischanlage nach Anspruch 6,
**dadurch gekennzeichnet,**
**dass** die beweglichen Riegelmittel, mittels welcher die Tischplatte (10) drehfest verriegelbar ist, über den Flansch (15) nach oben ragen und in dieser Stellung die Tischplatte (10) drehfest verriegeln,
wobei die Riegelmittel durch die Erweiterungsplatte (16) abwärts in eine Freigabestellung beweglich sind, in welcher die Drehverriegelung der Tischplatte (10) aufgehoben ist.

8. Tischanlage nach einem der vorhergehenden Ansprüche, **dadurch gekennzeichnet,**
**dass** sich die Erweiterungsplatte (16) neben der Tischplatte (10) erstreckt,
und **dass** ein Spalt zwischen der Erweiterungsplatte (16) und der Tischplatte (10) verläuft,
und **dass** sich gegenseitig abstoßende Magnete einerseits in der Tischplatte (10) und andererseits in der Erweiterungsplatte (16) in der Art angeordnet sind, dass die Tischplatte (10) innerhalb der sie umgebenden Erweiterungsplatte (16) automatisch zentriert wird.

9. Tischanlage nach einem der vorhergehenden Ansprüche, **dadurch gekennzeichnet,**
**dass** die Hebemittel mehrere flexible Zugelemente (18) aufweisen, die an den Halter (17) anschließen,
und **dass** die Zugelemente (18) vom Halter (17) aufwärts jeweils zu einer Wickelwelle (20) verlaufen.

10. Tischanlage nach einem der vorhergehenden Ansprüche, **dadurch gekennzeichnet,**
**dass** der Halter (17) als Haltering ausgestaltet ist.

11. Tischanlage nach einem der vorhergehenden Ansprüche, **dadurch gekennzeichnet,**
**dass** oberhalb der Tischplatte (10) ein wärmegedämmtes Gehäuse (30) angeordnet ist,
welches die Erweiterungsplatte (16) nach unten hin abschließt, wenn sie sich in ihrer Ruhestellung (R) befindet.

12. Tischanlage nach Anspruch 11,
**gekennzeichnet durch**
eine Temperiereinheit (31), mittels welcher der Innenraum des Gehäuses (30) heiz- und / oder kühlbar ist.

13. Tischanlage nach einem der vorhergehenden Ansprüche, **dadurch gekennzeichnet,**
**dass** die Erweiterungsplatte (16) eine Öffnung in einer abgehängten Raumdecke (28) abschließt, wenn sie sich in ihrer Ruhestellung (R) befindet.

14. Tischanlage nach einem der vorhergehenden Ansprüche, **dadurch gekennzeichnet,**
**dass** der Halter (17) wenigstens eine Leuchte aufweist, die einen in Erstreckungsrichtung der Erweiterungsplatte (16) gerichteten Lichtaustritt aufweist.

## Claims

1. Table system (1),
having a tabletop (10) held at a distance above a floor (2),
and having an extension leaf (16), which is able to move between a rest position and a working position extending the tabletop (10), wherein
• the extension leaf (16) is mounted so as to be able to move vertically
o between a raised rest position (R), in which it is located at a distance above the tabletop (10),
o and a lowered working position (A),
• and wherein the extension leaf (16) is held on a holder (17),
o which is able to move vertically together with the extension leaf (16),
o and which is connected to lifting equipment that enables the ability to move vertically,
• and wherein the extension leaf (16) is releasably connected to the holder (17) via coupling elements (24) in such a manner that it can optionally be separated from the holder (17) or connected thereto,
**characterized**
**in that** an outwardly protruding circumferential flange (15), on which the extension leaf (16) is supported in its working position (A), extends deeper than the surface of the tabletop (10).

2. Table system according to Claim 1,
**characterized**
**in that** the tabletop (10) is fixed in place in relation to its position above the floor (2),
and **in that** the extension leaf (16) is fixed in place in relation to its position on a storey ceiling (3) above the tabletop (10).

3. Table system according to Claim 1,
**characterized**
**in that** the tabletop (10) and the extension leaf (16) are arranged one above the other on a common support.

4. Table system according to one of the preceding claims,
**characterized**
**in that** the coupling elements (24) can be actuated electrically and interact with one another in a form-fitting manner.

5. Table system according to one of the preceding claims,
**characterized**
**in that** the extension leaf (16) surrounds the tabletop (10) annularly,
and the tabletop (10) is mounted so as to be able to rotate about a vertical axis,
and the extension leaf (16) is supported next to the tabletop (10) in a rotationally fixed manner.

6. Table system according to Claim 5,
**characterized**
**in that** the tabletop (10) can optionally be locked so as to be rotationally fixed.

7. Table system according to Claim 6,
**characterized**
**in that** the movable locking equipment, which can be used to lock the tabletop (10) so as to be rotationally fixed, protrude upwards above the flange (15) and in this position lock the tabletop (10) so as to be rotationally fixed,
wherein the locking equipment is able to move downwards through the extension leaf (16) into a release position, in which the rotational locking of the tabletop (10) is released.

8. Table system according to one of the preceding claims,
**characterized**
**in that** the extension leaf (16) extends next to the tabletop (10),
and **in that** a gap extends between the extension leaf (16) and the tabletop (10),
and **in that** mutually repulsive magnets are arranged on the one hand in the tabletop (10) and on the other hand in the extension leaf (16) in such a manner that the tabletop (10) is automatically centred within the extension leaf (16) surrounding it.

9. Table system according to one of the preceding claims,
**characterized**
**in that** the lifting equipment has a plurality of flexible pulling elements (18) that connect to the holder (17), and in that the pulling elements (18) each extend upwards from the holder (17) to a winding shaft (20).

10. Table system according to one of the preceding claims,
**characterized**
**in that** the holder (17) is designed as a holding ring.

11. Table system according to one of the preceding claims,
**characterized**
**in that** a heat-insulated housing (30) is arranged above the tabletop (10),
which downwardly terminates the extension leaf (16) when it is located in its rest position (R).

12. Table system according to Claim 11,
**characterized by**
a temperature-control unit (31), which can be used to heat and/or cool the interior of the housing (30).

13. Table system according to one of the preceding claims,
**characterized**
**in that** the extension leaf (16) closes an opening in a suspended ceiling (28) when it is located in its rest position (R).

14. Table system according to one of the preceding claims,
**characterized**
**in that** the holder (17) has at least one lamp, which has a light outlet directed in the direction of extent of the extension leaf (16).

## Revendications

1. Installation de table (1),
avec un plateau de table (10) maintenu à distance au-dessus d'un sol (2),
et avec un plateau d'extension (16) qui est mobile entre une position de repos et une position de travail élargissant le plateau de table (10),
• le plateau d'extension (16) étant monté de manière mobile en hauteur
o entre une position de repos relevée (R), dans laquelle il se trouve à distance au-dessus du plateau de table (10),
o et une position de travail abaissée (A),
• et le plateau d'extension (16) étant maintenu sur un support (17),
o qui est mobile en hauteur conjointement avec le plateau d'extension (16),
o et qui est relié à des moyens de levage permettant la mobilité en hauteur,
• et le plateau d'extension (16) étant relié de manière amovible au support (17) par l'intermédiaire d'éléments d'accouplement (24), de telle sorte qu'il peut être sélectivement séparé du support (17) ou relié à celui-ci,
**caractérisée en ce que**
plus bas que la surface du plateau de table (10), s'étend une bride périphérique (15) faisant saillie vers l'extérieur, sur laquelle s'appuie le plateau d'extension (16) dans sa position de travail (A).

2. Installation de table selon la revendication 1, **caractérisée en ce que**
le plateau de table (10) est fixé de manière stationnaire par rapport à sa position au-dessus du sol (2),
et **en ce que** le plateau d'extension (16) est fixé de manière stationnaire par rapport à sa position sur un plafond d'étage (3) au-dessus du plateau de table (10).

3. Installation de table selon la revendication 1, **caractérisée en ce que**
le plateau de table (10) et le plateau d'extension (16) sont agencés l'un au-dessus de l'autre sur un support commun.

4. Installation de table selon l'une quelconque des revendications précédentes,
**caractérisée en ce que**
les éléments d'accouplement (24) peuvent être actionnés électriquement et coopèrent entre eux par complémentarité de formes.

5. Installation de table selon l'une quelconque des revendications précédentes,
**caractérisée en ce que**
le plateau d'extension (16) entoure le plateau de table (10) de manière annulaire,
et le plateau de table (10) est monté de manière rotative autour d'un axe vertical,
et le plateau d'extension (16) s'appuie de manière bloquée en rotation à côté du plateau de table (10).

6. Installation de table selon la revendication 5, **caractérisée en ce que**
le plateau de table (10) peut être verrouillé au choix de manière bloquée en rotation.

7. Installation de table selon la revendication 6, **caractérisée en ce que**
les moyens de verrouillage mobiles, au moyen desquels le plateau de table (10) peut être verrouillé de manière bloquée en rotation, font saillie vers le haut au-dessus de la bride (15) et, dans cette position, verrouillent le plateau de table (10) de manière bloquée en rotation, les moyens de verrouillage étant mobiles vers le bas à travers le plateau d'extension (16) jusqu'à une position de libération dans laquelle le verrouillage en rotation du plateau de table (10) est supprimé.

8. Installation de table selon l'une quelconque des revendications précédentes,
**caractérisée en ce que**
le plateau d'extension (16) s'étend à côté du plateau de table (10),
et **en ce qu'**un espace s'étend entre le plateau d'extension (16) et le plateau de table (10),
et **en ce que** des aimants se repoussant mutuellement sont agencés d'une part dans le plateau de table (10) et d'autre part dans le plateau d'extension (16) de telle sorte que le plateau de table (10) est automatiquement centré à l'intérieur du plateau d'extension (16) qui l'entoure.

9. Installation de table selon l'une quelconque des revendications précédentes,
**caractérisée en ce que**
les moyens de levage présentent plusieurs éléments de traction flexibles (18) qui se raccordent au support (17),
et **en ce que** les éléments de traction (18) s'étendent depuis le support (17) vers le haut, respectivement vers un arbre d'enroulement (20).

10. Installation de table selon l'une quelconque des revendications précédentes,
**caractérisée en ce que**
le support (17) est conçu sous forme de bague de retenue.

11. Installation de table selon l'une quelconque des revendications précédentes,
**caractérisée en ce que**
un boîtier (30) isolé thermiquement est agencé au-dessus du plateau de table (10),
qui ferme le plateau d'extension (16) vers le bas lorsqu'il se trouve dans sa position de repos (R).

12. Installation de table selon la revendication 11, **caractérisée par**
une unité de thermorégulation (31), au moyen de laquelle l'espace intérieur du boîtier (30) peut être chauffé et/ou refroidi.

13. Installation de table selon l'une quelconque des revendications précédentes,
**caractérisée en ce que**
le plateau d'extension (16) obture une ouverture dans un faux plafond de pièce (28) lorsqu'il se trouve dans sa position de repos (R).

14. Installation de table selon l'une quelconque des revendications précédentes,
**caractérisée en ce que**
le support (17) présente au moins une lampe qui présente une sortie de lumière orientée dans la direction d'étendue du plateau d'extension (16).
